# EUROPÄISCHE PATENTSCHRIFT

(11) **EP 2 402 515 B1**
(45) Veröffentlichungstag und Bekanntmachung des Hinweises auf die Patenterteilung: **20.02.2013**
(21) Anmeldenummer: 11171690.8
(22) Anmeldetag: 11.12.2009
(51) Int. Cl.: E03C 1/04

(54) **An einer Arbeitsplatte über einen Adapter befestigte Armatur**
Sanitary fitting fastened to a worktop via an adapter
Robinet fixé sur une plaque de travail par l'intermédiaire d'un adaptateur

(30) Priorität: 16.12.2008 DE 102008062231
(43) Veröffentlichungstag der Anmeldung: 04.01.2012
(62) Teilanmeldung aus: 09774670.5
(73) Patentinhaber: Fritz Egger GmbH & Co. OG, 3105 Unterradlberg (AT)
(72) Erfinder: Beckmann, Michael, 59872 Meschede-Freienohl (DE)
(74) Vertreter: Cohausz & Florack

(56) Entgegenhaltungen:
- EP-A2- 1 418 282
- US-A- 3 029 831
- US-A- 6 018 828

## Beschreibung

Die Erfindung betrifft eine Befestigungsanordnung aus einer Arbeitsplatte und einer daran befestigten Sanitärarmatur, wobei die Sanitärarmatur einen Befestigungsschaft und die Arbeitsplatte eine obere Deckplatte und eine davon beabstandete untere Deckplatte aufweist, und mit einem Adapter, der eine sich in Längsrichtung erstreckende Adapterhülse aufweist, die einen ersten Befestigungsabschnitt aufweist, mit dem sie mit dem Befestigungsschaft verbunden ist, und wobei ein Teil des Adapters einen zweiten Befestigungsabschnitt aufweist, mit dem er mit der unteren Deckplatte verbunden ist. Eine solche Befestigungsanordnung gemäß dem oberbegriff des Anspruchs 1 ist beispielsweise aus der US 3,029,831 bekannt.

Sanitärarmaturen, beispielsweise Mischbatterien, werden üblicherweise von oben in eine Montageöffnung einer Spüle, eines Waschbeckens oder einer Arbeitsplatte, insbesondere Küchenarbeitsplatte, eingesetzt und von unten, das heißt von der gegenüberliegenden Seite, mit einer Mutter fixiert. Dabei sind die entsprechenden Bereiche üblicher Spülen wenige Millimeter dick, Küchenarbeitsplatten weisen gewöhnlich eine Dicke von bis zu 38 mm auf. Die Länge des Befestigungsschaftes der Sanitärarmatur ist entsprechend daran angepasst gewesen.

Seit einiger Zeit ist es aber auch üblich, etwa aus Designgründen, dickere Arbeitsplatten als bisher zu verwenden. Häufig kommen, um eine Dicke von mehr als 38 mm zu realisieren, sogenannte Leichtbauplatten oder Wabenplatten zum Einsatz. Solche Platten weisen in der Regel zwei Deckplatten aus einem Holzwerkstoff und eine dazwischen angeordnete leichte Mittellage, die also ein geringeres Gewicht bzw. eine geringe Dichte als die Decklagen hat, auf. Die leichte Mittellage besteht häufig aus einer Kartonwabe, dem sogenannten Kartonwabenkern. Der Kartonwabenkern ist bei einer solchen Platte üblicherweise zwischen die vorzugsweise beschichteten Decklagen geklebt.

Dabei tritt nun das Problem auf, dass die Befestigungsmittel von standardisierten Sanitärarmaturen nur für die in der Vergangenheit üblichen geringen Arbeitsplattendicken von bis zu 38 mm konzipiert sind.

Beispiele für entsprechende Befestigungsanordnungen für geringe Arbeitsplattendicken sind in der DE 102 51 569 A1, der DE 44 31 869 A1 und der EP 1 178 257 A2 beschrieben.

Darüber hinaus offenbart die EP 0 597 222 A1 eine Befestigungsanordnung mit einem Befestigungsschacht, der an seinem oberen Ende einen Gewindeabschnitt zum Verschrauben mit der Sanitärarmatur und an seinem anderen Ende einen Gewindeabschnitt zum Befestigen der Mutter an der Unterseite der Arbeitsplatte aufweist. Ferner ist ein Adapter mit einer Vielzahl von Distanzringen oder -hülsen vorgesehen, wobei die Distanzringe zwischen der Unterseite der Arbeitsplatte und der Mutter zum Ausgleichen des Abstands zwischen dem unteren Gewinde des Befestigungsschachtes und der Unterseite der Arbeitsplatte dienen. Aber auch diese Befestigungsanordnung ist nicht geeignet, eine Sanitärarmatur mit einem Befestigungsschacht, der auf Arbeitsplattendicken von maximal 38 mm ausgelegt ist, an einer dickeren Arbeitsplatte zu befestigen. Erst recht ist es nicht möglich, eine solche Sanitärarmatur an einer Leichtbauplatte zu befestigen, deren obere Deckplatte durch einen Kartonwabenkern von der unteren Deckplatte so beabstandet ist, dass die Gesamtdicke der Leichtbauplatte 38 mm deutlich überschreitet.

Die US 3,029,831 offenbart die Kombination aus einer Sanitärarmatur mit einem Befestigungsschaft, einem eine Arbeitsplatte aufweisenden Möbel sowie einem Adapter. Das Möbel weist eine die Arbeitsplatte bildende obere Deckplatte und eine davon beabstandete untere Deckplatte auf, wobei die Deckplatten durch Seitenwände voneinander beabstandet gehalten werden. Der Adapter weist eine sich in Längsrichtung erstreckende Adapterhülse auf, welche wiederum einen Befestigungsabschnitt aufweist, mit dem sie über eine Schraubverbindung mit dem Befestigungsschaft verbunden ist. Der Adapter weist ferner einen hülsenförmigen und mit einem Kragen versehenen weiteren Befestigungsabschnitt auf, wobei dieser Adapterteil mit dem Kragen an der unteren Deckplatte unterseitig anliegt und somit mit dieser verbunden ist. Die Sanitärarmatur wird durch Festziehen einer Mutter unterhalb der unteren Deckplatte an der Arbeitsplatte festgeklemmt, und zwar in der Weise, dass eine erste Kraft vom Oberteil der Sanitärarmatur auf die obere Deckplatte wirkt und eine dazu entgegen gesetzte Kraft von der Mutter und der den Kragen aufweisenden Hülse auf die Unterseite der unteren Deckplatte wirkt, so dass die obere und die untere Deckplatte relativ zueinander zusammengedrückt werden. Dadurch ist das Mittelteil, welches die obere von der untere Deckplatte beabstandet hält, hier nämlich die Seitenwände des Möbels, einer relativ hohen Belastung ausgesetzt. Diesen Belastungen mag eine Seitenwand zwar standhalten. Soll die Sanitärarmatur allerdings an einer eine obere und untere Deckplatte aufweisenden Leichtbauplatte befestigt werden, die häufig eine Kartonwabenstruktur als Mittellage aufweist, ist davon auszugehen, dass die Mittellage den Befestigungskräften zumindest langfristig nicht standhält, was im einfachsten Fall dazu führt, dass sich die Sanitärarmatur lockert, und im schlimmsten Fall zu Beschädigungen an der Leichtbauplatte führt.

Weitere Befestigungsanordnungen mit einem Adapter sind aus der US 6,018,828 und der EP 1 418 282 A2 bekannt.

Es ist daher die Aufgabe der vorliegenden Erfindung, eine Befestigungsanordnung zu schaffen, mit der eine Sanitärarmatur an einer dicken Arbeitsplatte stabil befestigt werden kann.

Die zuvor hergeleitete und aufgezeigte Aufgabe wird erfindungsgemäß durch eine Befestigungsanordnung mit den Merkmalen von Patentanspruch 1 gelöst.

Vorteilhafte Ausgestaltungen der erfindungsgemäßen Befestigungsanordnung sind Gegenstand der Unteransprüche.

Der Teil des Adapters, der mit der unteren Deckplatte verbindbar ist, kann auf verschiedene Weise ausgebildet sein: zum einen kann dieser Teil ein Abschnitt der Adapterhülse sein, insbesondere das von der Sanitärarmatur wegweisende Ende davon, wobei in diesem Fall ein Außengewinde in der Adapterhülse vorgesehen sein kann, das mit der unteren Deckplatte, insbesondere dem Rand einer Durchbrechung darin, zusammenwirkt. Mit anderen Worten kann eine insbesondere zylinderförmige Hülse mit einem Innengewinde und einem Außengewinde den erfindungemäßen Adapter bilden, wobei das Innengewinde in ein Außengewinde am Befestigungsschaft und das Außengewinde der Adapterhülse in das Material der unteren Decklage eingreift. Weist die Adapterhülse zur Befestigung am Befestigungsschaft ein Innengewinde auf, so ist es vorteilhaft, wenn das Außengewinde der Adapterhülse eine andere, vorzugsweise geringere, Steigung als das Innengewinde hat.

Der Teil des Adapters, der mit der unteren Deckplatte verbindbar ist, kann zum anderen auch ein Adapterflansch, insbesondere in Form einer radialen Erweiterung, sein, der vorzugsweise einen axialen Anschlag zur außenseitigen Anlage an der unteren Deckplatte und/oder ebenfalls ein Außengewinde der zuvor beschriebenen Art aufweist. Mit anderen Worten kann vorgesehen sein, dass beim Festziehen des Adapters am Befestigungsschaft nicht wie zuvor beschrieben die Adapterhülse in die untere Deckplatte eingreift bzw. mit dieser zusammenwirkt, sondern es ist ein zusätzlicher Abschnitt an der Adapterhülse angeformt oder damit lösbar und beweglich verbunden, der dazu dient, mit der unteren Deckplatte zusammenzuwirken.

Erfindungsgemäß ist vorgesehen, dass die Befestigungsanordnung als ein erstes Widerlager ein mit dem Befestigungsschaft verbindbares Element aufweist, das im Innern der Arbeitsplatte mit einem Teil der Arbeitsplatte in Anlage bringbar ist, und als ein zweites Widerlager ein mit dem Befestigungsschaft verbindbares Element aufweist, das von dem das erste Widerlager bildenden Element in Längsrichtung beabstandet mit einem anderen Teil der Arbeitsplatte in Anlage bringbar ist. Dabei wird zumindest das das zweite Widerlager bildende Element dadurch gebildet, dass die Adapterhülse einen Befestigungsabschnitt aufweist, mit dem sie mit dem Befestigungsschaft verbindbar ist, und dass ein Teil des Adapters einen Befestigungsabschnitt aufweist, mit dem er mit der unteren Deckplatte verbindbar ist. Das zweite Widerlager bzw. das das zweite Widerlager bildende Element wird also erfindungsgemäß von einem Teil der Adapterhülse gebildet.

Das das erste Widerlage bildende Element ist ein separates Bauteil, also ein von der Adapterhülse unabhängiges Bauteil, in Form einer mit dem Befestigungsschaft verbindbaren Mutter, die also über ein Innengewinde mit einem korrespondierenden Außengewinde am Befestigungsschaft zusammenwirkt.

Bei der Arbeitsplatte, die ebenfalls Bestandteil der erfindungsgemäßen Befestigungsanordnung ist, kann es sich um eine Holzwerkstoffplatte und bevorzugt um eine Leichtbauplatte mit einer oberen Deckplatte, einer unteren Deckplatte und einer dazwischen angeordneten Mittellage aufweisen, wobei die obere Deckplatte, die Mittellage und die untere Deckplatte in Längsrichtung übereinander angeordnet sind.

Zum Festklemmen an der oberen Deckplatte dient die reguläre Mutter, die mit der Sanitärarmatur bzw. dem Befestigungsschaft üblicherweise mitgeliefert wird. Auf diese Weise wird über das das erste Widerlager bildende Element ein erster Teil der Kräfte und Drehmomente, die beim Gebrauch auf die Armatur wirken, auf die obere Deckplatte übertragen. Der übrige Teil der auf die Armatur wirkenden Kräfte und Drehmomente wird über das das zweite Widerlager bildende Element, das heißt über die Adapterhülse und den optionalen Adapterflansch, auf die untere Deckplatte übertragen. Die erfindungsgemäße Befestigungsanordnung ermöglicht also durch den Adapter und die Mutter zum einen, dass eine Sanitärarmatur, die für herkömmliche dünne Arbeitsplatten ausgelegt ist, wenn also die Länge des Befestigungsschaftes kleiner als die Dicke der Arbeitsplatte ist, auch an relativ dicken Arbeitsplatten von mehr als 38 mm Dicke befestigt werden kann, und zum anderen, dass in dem Fall, dass die Arbeitsplatte, wie später noch näher erläutert wird, eine Leichtbauplatte (beliebiger Dicke) ist, die auftretende Last optimal in der Platte verteilt und von dieser aufgenommen werden kann.

In dem Fall, dass die Arbeitsplatte eine Leichtbauplatte ist, ist es also denkbar, dass das das erste Widerlager bildende Element mit der oberen Deckplatte, und zwar mit der Innenseite der oberen Deckplatte, in Anlage bringbar bzw. gebracht ist. Entsprechend ist es denkbar, dass das das zweite Widerlager bildende Element mindestens um das Maß der Dicke der Mittellage, bevorzugt mindestens um das Maß der Dicke von Mittellage und unterer Deckplatte zusammen, von dem das erste Widerlager bildenden Element beabstandet ist. Bevorzugt ist dabei, dass das zweite Widerlager bildende Element mit der unteren Deckplatte, insbesondere der Außenseite der unteren Deckplatte, in Anlage bringbar bzw. gebracht.

Gemäß einer Ausgestaltung der erfindungsgemäßen Befestigungsanordnung weist die Adapterhülse ein Gewinde, insbesondere ein Innengewinde, und der Befestigungsschaft ein damit zusammenwirkendes korrespondierendes Gewinde, insbesondere ein Außengewinde, auf. Das Vorsehen solcher Gewinde ist eine einfache Möglichkeit, die Sanitärarmatur an der unteren Deckplatte festzuklemmen, und zwar insbesondere auch bei unterschiedlichen Dicken der Deckplatten.

Gemäß einer weiteren Ausgestaltung der erfindungsgemäßen Befestigungsanordnung sind die Adapterhülse und der Adapterflansch einstückig miteinander verbunden. Mit anderen Worten bestehen Adapterhülse und Adapterflansch aus einem einzigen Stück und sind untrennbar verbunden. Dabei ist der Adapterflansch vorzugsweise an dem zweiten Ende der Adapterhülse, welches also von der Sanitärarmatur weg weist, angeformt. Eine solche Adapterhülse kann dann auf eine bestimmte Dicke der Arbeitsplatte, insbesondere Leichtbauplatte, abgestimmt sein. Ein solcher Adapter ist auf einfache Weise herzustellen und überträgt die auftretenden Kräfte und Drehmomente beim Gebrauch der Sanitärarmatur in optimaler Weise auf die beiden Deckplatten der Arbeitsplatte.

Alternativ zu einer einstückigen Ausführung ist es auch denkbar, dass der Adapterflansch und die Adapterhülse separate Bauteile sind, die miteinander verbunden werden können. Zu diesem Zweck kann der Adapterflansch ein Gewinde, insbesondere ein Innengewinde, und die Adapterhülse ein damit zusammenwirkendes korrespondierendes Gewinde, insbesondere ein Außengewinde, aufweisen. Dabei ist das Gewinde der Adapterhülse vorzugsweise zumindest an ihrem zweiten Ende, also dem von der Sanitärarmatur weg weisenden Ende, ausgebildet.

Gemäß einer weiteren Ausgestaltung der erfindungsgemäßen Befestigungsanordnung erstreckt sich das Innengewinde und/oder das Außengewinde über die gesamte Länge der Adapterhülse. So ist es denkbar, dass zunächst ein Rohr als Stangenmaterial mit einem Innengewinde und/oder Außengewinde hergestellt wird und einzelne Adapterhülsen davon abgelängt werden, und zwar jeweils in der benötigten Länge.

Gemäß wiederum einer weiteren Ausgestaltung der erfindungsgemäßen Befestigungsanordnung erweitert sich der innere Querschnitt, insbesondere der Innendurchmesser, der Adapterhülse zumindest in einem Abschnitt in Richtung des zweiten Endes der Adapterhülse, und zwar in radialer Richtung. Entsprechendes kann auch für den äußeren Querschnitt, insbesondere den Außendurchmesser, vorgesehen sein. Eine solche radiale Erweiterung kann schlagartig erfolgen, so dass ein insbesondere rotationssymmetrischer Absatz in der Innen- und/oder Außenoberfläche der Adapterhülse gebildet wird. Es ist aber zusätzlich oder alternativ auch denkbar, dass die radiale Erweiterung gleichmäßig erfolgt, so dass insbesondere die Adapterhülse einen konischen Abschnitt aufweist. Eine solche radiale Erweiterung hat den Vorteil, dass die Sanitärarmatur und/oder der Befestigungsschaft nach der Montage von unten, das heißt aus Richtung der unteren Deckplatte, besser erreichbar ist, beispielsweise zum Zwecke des Anschlusses von Kalt- und Warmwasserleitungen an die Sanitärarmatur.

Gemäß noch einer weiteren Ausgestaltung der erfindungsgemäßen Befestigungsanordnung bildet die Stirnkante am ersten Ende der Adapterhülse und/oder eine von der Stirnkante axial beabstandete radiale Erweiterung, beispielsweise eine schlagartige radiale Erweiterung wie sie zuvor beschrieben wurde, des äußeren Querschnitts den axialen Anschlag zur innenseitigen Anlage an der einen der Deckplatten. Dabei wird die mitgelieferte Mutter des Befestigungsschaftes der Armatur dazu verwendet, die Armatur an der oberen Deckplatte festzuklemmen. Daher muss an der Adapterhülse kein Anschlag vorgesehen werden, da diese die obere Deckplatte nicht berührt.

Wiederum gemäß einer weiteren Ausgestaltung der erfindungsgemäßen Befestigungsanordnung weist der Adapterflansch mindestens einen Vorsprung und/oder mindestens eine Vertiefung auf. Vorzugsweise sind Vorsprung und/oder Vertiefung in axialer Richtung ausgebildet, stehen also axial aus dem Flansch hervor bzw. sind axial zurückgesetzt angeordnet. Der mindestens eine Vorsprung bzw. die mindestens eine Vertiefung kann als Angriffspunkt für ein Werkzeug dienen, mit dem der Adapter und/oder der Adapterflansch befestigt, insbesondere aufgeschraubt, wird. Es ist aber auch denkbar, den Adapterflansch sechseckig auszugestalten, um ihn beispielsweise mit einer herkömmlichen Standhahn-Mutternzange festziehen zu können. Auch können zumindest zwei Bohrungen vorgesehen sein, um den Adapterflansch mit einem Zweiloch-Mutterndreher zu betätigen.

Zusätzlich oder alternativ zur Adapterhülse kann auch der Adapterflansch einen konischen Abschnitt aufweisen.

Die Adapterhülse und/oder der Adapterflansch bestehen gemäß noch einer weiteren Ausgestaltung der erfindungsgemäßen Befestigungsanordnung zumindest teilweise aus Metall, beispielsweise Aluminium, Stahl, Bronze, Messing etc.. In manchen Anwendungsfällen ist durchaus auch ein Kunststoffmaterial oder ein Verbundmaterial vorstellbar.

Gemäß noch einer weiteren Ausgestaltung der erfindungsgemäßen Befestigungsanordnung ist, wie bereits erwähnt, die Arbeitsplatte eine Leichtbauplatte. Diese Leichtbauplatte weist insbesondere zwei Deckplatten aus einem Holzwerkstoff und eine dazwischen angeordnete leichte Mittellage auf, die vorzugsweise aus einer Kartonwabe besteht. Als Holzwerkstoff können insbesondere Span- oder Faserplatten eingesetzt werden, die ihrerseits wiederum auch eine Beschichtung aufweisen können, beispielsweise mit einem Laminat, einer Farbe, einem Druck etc. Anstelle einer Kartonwabenstruktur kann auch Dämmwolle, eine Polystyrol-Schaumplatte oder eine Holzwerkstoffplatte mit einer geringeren Dichte, wie beispielsweise aus Balsaholz, eingesetzt werden.

Gemäß noch einer weiteren Ausgestaltung der erfindungsgemäßen Befestigungsanordnung ist in den Deckplatten jeweils eine Durchbrechung bzw. Bohrung - hier kann auch eine Montageöffnung mit beliebigem Querschnitt gemeint sein - vorgesehen, wobei die Bohrungen bzw. Durchbrechungen koaxial angeordnet sind und wobei insbesondere die Bohrung bzw. Durchbrechung in der unteren Deckplatte einen größeren Querschnitt bzw. Durchmesser als die Bohrung bzw. Durchbrechung in der oberen Deckplatte hat. Dies ermöglicht das Vorsehen einer radialen Erweiterung der Adapterhülse in Richtung ihres zweiten Endes, wie dies bereits zuvor beschrieben wurde.

Es gibt nun eine Vielzahl von Möglichkeiten, die erfindungsgemäße Befestigungsanordnung auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: ein Ausführungsbeispiel einer erfindungsgemäßen Befestigungsanordnung mit einem einstückigen Adapter und
- Figuren 2a) bis d): verschiedene Ausführungsbeispiele eines Adapterflansches für einen mehrteiligen Adapter.

In Fig. 1 ist eine Befestigungsanordnung 1 zum Befestigen einer Sanitärarmatur 2 an einer Arbeitsplatte 3 dargestellt, wobei es sich bei der Arbeitsplatte 3 um eine Leichtbauplatte 4 mit einer oberen Deckplatte 4a, einer unteren Deckplatte 4b und einer zwischen den Deckplatten 4a und 4b angeordneten Mittellage 4c, hier in Form eines Wabenmaterials, speziell eines Kartonwabenkerns, handelt.

Die Sanitärarmatur 2 weist einen damit verbundenen Befestigungsschaft 5 auf, der durch eine Durchbrechung 17a einer Arbeitsplatte geführt wird und dazu ausgelegt ist, an der Arbeitsplatte einer Dicke von bis zu 38 mm über eine entsprechende Mutter 18 befestigt zu werden. Da aber die Länge des Befestigungsschaftes 5 für nur relativ dünne Arbeitsplatten ausgelegt ist, die Länge des Befestigungsschaftes also kleiner als die Dicke der Arbeitsplatte ist, ist es bisher nicht möglich gewesen, die Sanitärarmatur 2 auch an einer deutlich dickeren Arbeitsplatte 3, wie im vorliegenden Fall, sicher zu befestigen.

Zu diesem Zweck ist daher ferner ein Adapter 6 vorgesehen, der eine sich in Längsrichtung X erstreckende Adapterhülse 7 und einen Adapterflansch 8 aufweist.

Ein erfindungsgemäßer Adapter, wie er in den Figuren 1 und 2 beispielhaft dargestellt ist, hat den Vorteil, dass eine Sanitärarmatur mit einem Befestigungsschaft für Arbeitsplatten einer Dicke unter 38 mm auch an dickeren Arbeitsplatten sicher befestigt werden kann. Ein weiterer Vorteil ist, dass im Falle der Befestigung an einer Leichtbauplatte - auch bei einer Plattendicke bis 38 mm - die Stabilität deutlich erhöht wird, da durch den Adapter die auftretende Last auf beide Deckplatten verteilt wird.

In Fig. 1 verbindet der Adapter 6 den Befestigungsschaft 5 über den Anschlag 11 des Adapterflansches 8 mit der unteren Deckplatte 4b, wobei die regulär mit der Armatur 2 mitgelieferte Mutter 18 dazu verwendet wird, den Befestigungsschaft 5 und damit die Armatur 2 mit der oberen Deckplatte 4a zu verbinden. Auf diese Weise werden die auf die Armatur 2 wirkenden Kräfte, wenn diese betätigt wird, auf die obere und untere Deckplatte verteilt.

Die Adapterhülse 7 hat einen Befestigungsabschnitt 7a, der Bestandteil des vorderen Endes 9a ist und mit dem sie mit dem Befestigungsschaft 5 verbunden ist. "Verbunden" bedeutet im Sinne der Erfindung, dass dieser Teil der Adapterhülse 7 nicht bloß lose um den Befestigungsschaft 5 herum angeordnet ist, sondern an diesem befestigt ist, so dass auch in axialer Richtung X Kräfte übertragen werden können.

Auch der Adapterflansch 8 weist einen Befestigungsabschnitt 8a auf, mit dem er mit der Adapterhülse 7, hier einstückig, verbunden ist.

Die Adapterhülse 7 weist ein Innengewinde 12 und der Befestigungsschaft 5 ein damit zusammenwirkendes korrespondierendes Außengewinde 13 auf. Wird der Adapter 6 gegenüber dem Befestigungsschaft 5 verdreht und dabei angezogen, so wird in Fig. 1 die untere Deckplatte 4b in Richtung der Sanitärarmatur 2 gedrückt, so dass Kräfte und Drehmomente, die beim Gebrauch auf die Sanitärarmatur 2 wirken, sowohl auf die obere Deckplatte 4a als auch auf die untere Deckplatte 4b übertragen werden.

In Fig. 1 ist der Adapterflansch 8 am zweiten Ende der Adapterhülse 7 fest angeformt.

Die Figuren 2a) bis d) zeigen einige Ausführungsbeispiele eines Adapterflansches 8, wenn dieser ein separates Bauteil des Adapters 6 bildet und auf die Adapterhülse 7 aufgeschraubt wird. Der Adapterflansch 8 kann ein Außengewinde 14' aufweisen (Fig. 2a), welches mit der unteren Deckplatte 4b bzw. der Montageöffnung 17b zusammenwirken kann und insbesondere eine andere Steigung, vorzugsweise eine geringere Steigung, als das Innengewinde 14 aufweist. Ferner kann beim Adapterflansch 8, insbesondere wenn kein Außengewinde vorgesehen ist, eine einen Anschlag für die untere Deckplatte 4b bildende radiale Erweiterung vorgesehen sein (Fig. 2b und d). Auch kann der Adapterflansch 8 vollständig (Fig. 2c) oder nur teilweise (Fig. 2d) konisch ausgestaltet sein und auch in diesem Fall wahlweise mit einem Außengewinde (nicht dargestellt) versehen sein, um sich noch fester in die untere Deckplatte 4b einzupassen.

## Patentansprüche

1. Befestigungsanordnung (1) mit einer Sanitärarmatur (2) und einer Arbeitsplatte (3), wobei die Sanitärarmatur (2) in Gebranchsstellung an der Arbeitsplatte (3) befeshigt ist,
- wobei die Sanitärarmatur (2) einen Befestigungsschaft (5) aufweist,
- wobei die Arbeitsplatte (3) eine obere Deckplatte (4a) und eine davon beabstandete untere Deckplatte (4b) aufweist, und
- mit einem Adapter (6), der eine sich in Längsrichtung (X) erstreckende Adapterhülse (7) aufweist, die einen ersten Befestigungsabschnitt (7a) aufweist, mit dem sie mit dem Befestigungsschaft (5) verbunden ist, und wobei ein Teil des Adapters (6) einen zweiten Befestigungsabschnitt (8a) aufweist, mit dem er mit der unteren Deckplatte (4b) verbunden ist,
**dadurch gekennzeichnet, dass** als ein von der Adapterhülse (7) unabhängiges Bauteil eine Mutter (18) mit dem Befestigungsschaft (7a) verbunden ist, dass Mutter (18) und Adapterhülse (7) in Längsrichtung (X) beabstandet auf dem Befestigungsschaft (5) angeordnet sind und dass die Sanitärarmatur (2) durch den Adapter (6) und die Mutter (18) sowohl mit der oberen Deckplatte (4a) als auch mit der unteren Deckplatte (4b) verbunden ist, indem der Adapter (6) mit der unteren Deckplatte (4b) verbunden und die Mutter (18) mit der Innenseite der oberen Deckplatte (4a) in Anlage gebracht ist.

2. Befestigungsanordnung (1) nach Anspruch 1, **dadurch gekennzeichnet, dass** der Teil des Adapters (6), der mit der unteren Deckplatte (4b) verbunden ist, ein Adapterflansch (8) ist.

3. Befestigungsanordnung (1) nach Anspruch 2, **dadurch gekennzeichnet, dass** der Adapterflansch (8) einen axialen Anschlag (11) zur außenseitigen Anlage an der unteren Deckplatte (4b) aufweist.

4. Befestigungsanordnung (1) nach einem der vorangehenden Ansprüche, **dadurch gekennzeichnet, dass** die Befestigungsanordnung (1) als Arbeitsplatte (3) eine Leichtbauplatte (4) aufweist, wobei zwischen der oberen Deckplatte (4a) und der unteren Deckplatte (4b) eine Mittellage (4c) angeordnet ist, wobei die obere Deckplatte (4a), die Mittellage (4c) und die untere Deckplatte (4b) in Längsrichtung (X) übereinander angeordnet sind.

5. Befestigungsanordnung (1) nach einem der vorangehenden Ansprüche, **dadurch gekennzeichnet, dass** der erste Befestigungsabschnitt (7a) der Adapterhülse (7) ein erstes Gewinde, insbesondere Innengewinde (12), und der Befestigungschaft (5) ein damit zusammenwirkendes korrespondierendes zweites Gewinde, insbesondere Außengewinde (13), aufweist.

6. Befestigungsanordnung (1) nach einem der Ansprüche 2 bis 5, **dadurch gekennzeichnet, dass** die Adapterhülse (7) und der Adapterflansch (8) einstückig miteinander verbunden sind.

7. Befestigungsanordnung (1) nach Anspruch 6, **dadurch gekennzeichnet, dass** der Adapterflansch (8) an einem in Längsrichtung (X) vom ersten Befestigungsabschnitt (7a) wegweisenden Ende (9b) der Adapterhülse (7) angeformt ist.

8. Befestigungsanordnung (1) nach einem der vorangehenden Ansprüche, **dadurch gekennzeichnet, dass** sich der innere Querschnitt, insbesondere der Innendurchmesser, der Adapterhülse (7) zumindest in einem Abschnitt in Richtung des in Längsrichtung (X) vom ersten Befestigungsabschnitt (7a) wegweisenden Endes (9b) radial erweitert.

9. Befestigungsanordnung (1) nach einem der vorangehenden Ansprüche, **dadurch gekennzeichnet, dass** die Adapterhülse (7) einen konischen Abschnitt (7b) aufweist.

10. Befestigungsanordnung (1) nach einem der Ansprüche 2 bis 9, **dadurch gekennzeichnet, dass** der Adapterflansch (8) mindestens einen Vorsprung (16a) oder mindestens eine Vertiefung (16b) aufweist.

11. Befestigungsanordnung (1) nach einem der vorangehenden Ansprüche, **dadurch gekennzeichnet, dass** die Adapterhülse (7) zumindest teilweise aus Metall besteht.

12. Befestigungsanordnung (1) nach einem der Ansprüche 5 bis 11, **dadurch gekennzeichnet, dass** die Deckplatten (4a,4b) aus einem Holzwerkstoff und die dazwischen angeordnete leichte Mittellage (4c) vorzugsweise aus einer Kartonwabe besteht.

13. Befestigungsanordnung (1) nach einem der vorangehenden Ansprüche, **dadurch gekennzeichnet, dass** in den Deckplatten (4a,4b) jeweils eine Durchbrechnung (17a,17b) vorgesehen ist, wobei die Durchbrechungen (17a,17b) koaxial angeordnet sind und wobei insbesondere die Durchbrechnung (17b) in der unteren Deckplatte (4b) einen größeren Querschnitt, insbesondere Durchmesser, als die Durchbrechnung (17a) in der oberen Deckplatte (4a) hat.

14. Befestigungsanordnung (1) nach einem der vorangehenden Ansprüche, **dadurch gekennzeichnet, dass** die Länge des Befestigungsschaftes (5) kleiner als die Dicke der Arbeitsplatte (3) ist.

## Claims

1. A fastening arrangement (1) with a sanitary valve (2) and a countertop (3), wherein the sanitary valve (2) is fastened in a functional position to the countertop (3),
- wherein the sanitary valve (2) has a fastening shaft (5),
- wherein the countertop (3) has an upper cover plate (4a) and at a distance therefrom a lower cover plate (4b), and
- with an adapter (6) which has an adapter sleeve (7) extending in the longitudinal direction (X) and having a first fastening section (7a) with which it is connected to the fastening shaft (5), and wherein a part of the adapter (6) has a second fastening section (8a), with which it is connected to the lower cover plate (4b),
**characterised in that** a nut (18) as an element which is independent from the adapter sleeve (7) is connected to the fastening shaft (7a), **in that** the nut (18) and the adapter sleeve (7) are arranged on the fastening shaft (5) by being spaced in longitudinal direction (X), and **in that** the sanitary valve (2) is also connected by way of the adapter (6) and the nut (18) to the upper cover plate (4a) and the lower cover plate (4b) by connecting the adapter (6) to the lower cover plate (4b) and by bringing the nut (18) in contact with the inner side of the upper cover plate (4a).

2. The fastening arrangement (1) according to claim 1, **characterised in that** the part of the adapter (6) which is connected to the lower cover plate (4b) is an adapter flange (8).

3. The fastening arrangement (1) according to claim 1 or 2, **characterised in that** the adapter flange (8) has an axial stop (11) for external contacting on the lower cover plate (4b).

4. The fastening arrangement (1) according to any one of the preceding claims, **characterised in that** the fastening arrangement (1) has a lightweight board (4) as countertop (3), wherein between the upper cover plate (4a) and the lower cover plate (4b) a middle layer (4c) is arranged, wherein the upper cover plate (4a), the middle layer (4c) and the lower cover plate (4b) are arranged on top of one another in the longitudinal direction (X).

5. The fastening arrangement (1) according to any one of the preceding claims, **characterised in that** the first fastening section (7a) of the adapter sleeve (7) has a first thread, more particularly an internal thread (12), and the fastening shaft (5) has a corresponding second thread, more particularly an external thread (13), interacting therewith.

6. The fastening arrangement (1) according to any one of claims 2 to 5, **characterised in that** the adapter sleeve (7) and the adapter flange (8) are connected to each other in one piece.

7. The fastening arrangement (1) according to claim 6, **characterised in that** the adapter flange (8) is formed on an end (9b) of the adapter sleeve (7) pointing away from the first fastening section (7a) in the longitudinal direction (X).

8. The fastening arrangement (1) according to any one of the preceding claims, **characterised in that** the inner cross-section, more particularly the inner diameter, of the adapter sleeve (7) increases radially at least in one section in the direction of the end (9b) pointing away from the first fastening section (7a) in the longitudinal direction (X).

9. The fastening arrangement (1) according to any one of the preceding claims, **characterised in that** the adapter sleeve (7) has a conical section (7b).

10. The fastening arrangement (1) according to any one of claims 2 to 9, **characterised in that** the adapter flange (8) comprises at least one projection (16a) or at least one recess (16b).

11. The fastening arrangement (1) according to any one of the preceding claims, **characterised in that** the adapter sleeve (7) consists at least partially of metal.

12. The fastening arrangement (1) according to any one of claims 5 to 11, **characterised in that** the cover plates (4a,4b) are made of a wood-based material and the lightweight middle layer (4c) arranged between them is preferably made of honeycombed cardboard.

13. The fastening arrangement (1) according to any one of the preceding claims, **characterised in that** in each of the cover plates (4a,4b) there is an aperture (17a,17b), wherein the apertures (17a,17b) are arranged coaxially and wherein, in particular, the aperture (17b) in the lower cover plate (4b) has a larger cross-section, more particularly diameter, than the aperture (17a) in the upper cover plate (4a).

14. The fastening arrangement (1) according to any one of the preceding claims, **characterised in that** the length of the fastening shaft (5) is smaller than the thickness of the countertop (3).

## Revendications

1. Ensemble de fixation (1) avec une armature sanitaire (2) et une plaque de travail (3), dans lequel l'armature sanitaire (2) est fixée dans la position utilitaire à la plaque de travail (3),
- dans lequel l'armature sanitaire (2) comporte une tige de fixation (5),
- dans lequel la plaque de travail (3) comporte une plaque de recouvrement supérieure (4a) et une plaque de recouvrement inférieure (4b) espacée de celle-ci, et
- avec un adaptateur (6) comportant une douille d'adaptateur (7) s'étendant dans le sens longitudinal (X), la douille d'adaptateur comportant une première section de fixation (7a), par laquelle elle est reliée à la tige de fixation (5), dans lequel une partie de l'adaptateur (6) comporte une deuxième section de fixation (8a), par laquelle elle est reliée à la plaque de recouvrement inférieure (4b),
**caractérisé en ce qu'**un écrou en tant qu'un élément indépendant de la douille d'adaptateur (7) est relié à la tige de fixation (7a), **en ce que** l'écrou (18) et la douille d'adaptateur (7) sont positionnées sur la tige de fixation (5) avec un intervalle dans le sens longitudinal (X), et **en ce que** l'armature sanitaire (2) est également reliée à la plaque de recouvrement supérieure (4a) et a la plaque de recouvrement inférieure (4b) par l'adaptateur (6) et l'écrou (18), en reliant l'adaptateur (6) à la plaque de recouvrement inférieure (4b) et en mettant en contact l'écrou (18) avec le côté intérieur de la plaque de recouvrement supérieure (4a).

2. Ensemble de fixation (1) selon la revendication 1, **caractérisé en ce que** la partie de l'adaptateur (6) qui est reliée à la plaque de recouvrement inférieure (4b) est une bride d'adaptateur (8).

3. Ensemble de fixation (1) selon la revendication 2, **caractérisé en ce que** la bride d'adaptateur (8) comporte une butée axiale (11) destinée à s'appliquer contre le côté extérieur de la plaque de recouvrement inférieure (4b).

4. Ensemble de fixation (1) selon l'une des revendications précédentes, **caractérisé en ce que** l'ensemble de fixation (1) comporte un panneau alvéolaire (4) en tant que plaque de travail (3), dans lequel une couche intermédiaire (4c) est agencée entre la plaque de recouvrement supérieure (4a) et la plaque de recouvrement inférieure (4b), dans lequel la plaque de recouvrement supérieure (4a), la couche intermédiaire (4c) et la plaque de recouvrement inférieure (4b) sont disposées les unes sur les autres dans le sens longitudinal (X).

5. Ensemble de fixation (1) selon l'une des revendications précédentes, **caractérisé en ce que** la première section de fixation (7a) de la douille d'adaptateur (7) comporte un premier filet, en particulier un filet intérieur (12), et la tige de fixation (5) comporte un deuxième filet correspondant, en particulier un filet extérieur (13) correspondant, coopérant avec le premier.

6. Ensemble de fixation (1) selon l'une des revendications 2 à 5, **caractérisé en ce que** la douille d'adaptateur (7) et la bride d'adaptateur (8) sont reliées intégralement l'une avec l'autre.

7. Ensemble de fixation (1) selon la revendication 6, **caractérisé en ce que** la bride d'adaptateur (8) est formée à une extrémité (9b) de la douille d'adaptateur (7) qui est détournée de la première section de fixation (7a) dans le sens longitudinal (X).

8. Ensemble de fixation (1) selon l'une des revendications précédentes, **caractérisé en ce que** la section transversale interne, en particulier le diamètre intérieur, de la douille d'adaptateur (7) s'élargit radialement, au moins dans une section, dans la direction de l'extrémité (9b) détournée de la première section de fixation (7a) dans le sens longitudinal (X).

9. Ensemble de fixation (1) selon l'une des revendications précédentes, **caractérisé en ce que** la douille d'adaptateur (7) comporte une section conique (7b).

10. Ensemble de fixation (1) selon l'une des revendications 2 à 9, **caractérisé en ce que** la bride d'adaptateur (8) comporte au moins une saillie (16a) ou au moins un renfoncement (16b).

11. Ensemble de fixation (1) selon l'une des revendications précédentes, **caractérisé en ce que** la douille d'adaptateur (7) est constituée, au moins dans une section, de métal.

12. Ensemble de fixation (1) selon l'une des revendications 3 à 11, **caractérisé en ce que** les plaques de recouvrement (4a, 4b) sont constituées d'un produit dérivé du bois, tandis que la couche intermédiaire légère (4c) disposée entre les deux est de préférence constituée de carton alvéolé.

13. Ensemble de fixation (1) selon l'une des revendications précédentes, **caractérisé en ce qu'**une brèche (17a, 17b) est prévue dans chacune des plaques de recouvrement (4a, 4b), les brèches (17a, 17b) étant agencées coaxialement, dans lequel la brèche (17b) située dans la plaque de recouvrement inférieure (4b) présente en particulier une section transversale plus grande, en particulier un diamètre plus grand, que celle/celui de la brèche (17a) dans la plaque de recouvrement supérieure (4a).

14. Ensemble de fixation (1) selon l'une des revendications précédentes, **caractérisé en ce que** la longueur de la tige de fixation (5) est inférieure à l'épaisseur de la plaque de travail (3).
